# EUROPÄISCHE PATENTSCHRIFT

(11) **EP 0 212 347 B1**
(45) Veröffentlichungstag und Bekanntmachung des Hinweises auf die Patenterteilung: **18.04.1990**
(21) Anmeldenummer: 86110336.4
(22) Anmeldetag: 26.07.1986
(51) Int. Cl.: B26F 1/32

(54) **Brieflocher**
Letter punch
Perforateur pour lettres

(30) Priorität: 21.08.1985 DE 3529845
(43) Veröffentlichungstag der Anmeldung: 04.03.1987
(73) Patentinhaber: Firma Louis Leitz, D-70469 Stuttgart (DE)
(72) Erfinder: Pflugfelder, Theodor, D-7141 Schwieberdingen (DE)
(74) Vertreter: Patentanwälte Dr. Ing. Eugen Maier Dr. Ing. Eckhard Wolf

(56) Entgegenhaltungen:
- DE-A- 2 000 263
- DE-A- 2 646 778

## Beschreibung

Die Erfindung betrifft einen Brieflocher mit zwei im Bereich ihrer Längsränder gelenkig miteinander verbundenen Teilen zum gleichzeitigen Lochen von Schriftgut an zwei Stellen mittels zweier kreiszylindrischer Schneiden und mit diesen zusammenwirkender Matrizen, wobei die beiden Locherteile die gleiche Gestalt aufweisen und jedes Teil eine als Matrize wirkende Aussparung und eine mit der Matrize des anderen Teils zusammenwirkende kreiszylindrische Schneide aufweist.

Es ist ein Brieflocher dieser Art bekannt (DE-A 2 000 263), bei dem alle paarweise vorkommenden Teile des Lochers unter sich gleich ausgebildet sind. Jedoch besteht der bekannte Locher aus einer Vielzahl unterschiedlicher und unabhängig voneinander herzustellender Teile, die einen erheblichen fertigungstechnischen Aufwand erfordern.

Ausgehend hiervon liegt der Erfindung die Aufgabe zugrunde, einen Brieflocher der eingangs angegebenen Art, insbesondere einen Brieflocher kleiner Abmessungen dahingehend zu verbessern, daß er ausschließlich aus zwei gleichen, mit nur einem Werkzeug herstellbaren und einfach montierbaren Teilen besteht.

Zur Lösung dieser Aufgabe werden erfindungsgemäß die im kennzeichnenden Teil des Patentanspruchs 1 angegebenen Merkmale vorgeschlagen. Weitere vorteilhafte Ausgestaltungen und Weiterbildungen ergeben sich aus den Unteransprüchen.

Im folgenden wird die Erfindung anhand eines in der Zeichnung dargestellten Ausführungsbeispiels näher erläutert. Es zeigen:
Fig. 1 die beiden Teile des Brieflochers vor ihrem Zusammenbau in Draufsicht,
Fig. 2 eine schaubildliche Darstellung des zusammengebauten Brieflochers.

Der Brieflocher besteht aus den beiden Teilen 1 und 2, die ein zweimalig Z-förmig abgebogenes Profil aufweisen, so daß die beiden Randstreifen 15 und 16 bzw. 25 und 26 in einer Ebene liegen und der Mittelteil 17 bzw. 27 in einer dazu parallelen Ebene liegt. Jedes dieser beiden Mittelteile 17 bzw. 27 weist eine als Matrize dienende Aussparung 11 bzw. 21 sowie eine im Ziehverfahren hergestellte kreisförmige Schneide 12 bzw. 22 auf. An den Enden der beiden Randstreifen 16 bzw. 26 sind Lagerlappen 13,14 bzw. 23,24 senkrecht abgebogen, von denen die einen, 13 bzw. 23 einen hülsenförmig ausgebildeten Lagerzapfen und die anderen, 14 bzw. 24 ein Lagerauge aufweisen. Die Vorderkanten dieser Lagerlappen 13,14,23,24, bilden einen Anschlag für das zu lochende Schriftgut; die Lagerachse erstreckt sich in der Ebene der Mittelteile 17 bzw. 27. Beim Zusammenbau brauchen die beiden Teile 1,2 nur ineinandergesteckt und die die Lagerzapfen bildenden Hülsen verstemmt zu werden. Zur Fixierung der gegenseitigen Lage der beiden Teile 1,2, insbesondere auch bei dem Zusammenbau, sind an den die Lagerlappen 13,14,23,24 aufweisenden Randstreifen 16 und 26 im zusammengebauten Zustand ineinandergreifende Zungen 18,19 bzw. 28,29 abgebogen.

## Patentansprüche

1. Brieflocher mit zwei im Bereich ihrer Längsränder gelenkig miteinander verbundenen Teilen (1, 2) zum gleichzeitigen Lochen von Schriftgut an zwei Stellen mittels zweier kreiszylindrischer Schneiden (12, 22) und mit diesen zusammenwirkender Matrizen (11, 21), wobei die beiden Locherteile (1, 2) die gleiche Gestalt aufweisen und jedes Teil eine als Matrize (11 bzw. 21) wirkende Aussparung und eine mit der Matrize (21 bzw. 11) des anderen Teils zusammenwirkende kreiszylindrische Schneide (12 bzw. 22) aufweist, dadurch gekennzeichnet, daß an jedem Locherteil (1, 2) zwei Lagerlappen (13, 14; 23, 24) angeformt sind, von denen der eine einen Lagerzapfen und der andere ein den Lagerzapfen des anderen Locherteils aufnehmendes Lagerauge aufweist, daß die kreiszylindrische Schneide (12, 22) an jedem Locherteil (1, 2) einstückig angeformt ist, und daß an den Locherteilen (1, 2) Mittel zur gegenseitigen Lagefixierung (18, 19; 28, 29) angeformt sind.

2. Brieflocher nach Anspruch 1, dadurch gekennzeichnet, daß die Lagerlappen (13, 14; 23, 24) rechtwinklig von einer Platte der Locherteile (1, 2) abgebogen sind.

3. Brieflocher nach Anspruch 1 oder 2, dadurch gekennzeichnet, daß die an einem Lagerlappen (13, 23) angeformten Lagerzapfen hülsenförmig ausgebildet sind.

4. Brieflocher nach einem der Ansprüche 1 bis 3, dadurch gekennzeichnet, daß die beiden Locherteile (1, 2) ein Profil mit zwei in einer Ebene liegenden Randstreifen (15, 16; 25, 26) und einem in einer Parallelebene gelegenen Mittelteil (17, 27) aufweisen.

5. Brieflocher nach Anspruch 4, dadurch gekennzeichnet, daß die Lagerlappen (13, 14; 23, 24) von einem der beiden Randstreifen (16, 26) abgebogen sind.

6. Brieflocher nach Anspruch 4 oder 5, dadurch gekennzeichnet, daß die Matrizen (11, 21) und Schneiden (12, 22) im Mittelteil (17, 27) der beiden Locherteile (1, 2) angeordnet sind.

7. Brieflocher nach einem der Ansprüche 1 bis 6, dadurch gekennzeichnet, daß die Schneiden (12, 22) im Ziehverfahren hergestellt sind.

8. Brieflocher nach einem der Ansprüche 1 bis 7, dadurch gekennzeichnet, daß im mittleren Bereich der die Lagerlappen (13, 14; 23, 24) aufweisenden Randstreifen (16, 26) der beiden Locherteile (1, 2) der Lagefixierung dienende, kammartig ineinandergreifende Zungen (18, 19; 28, 29) abgebogen sind.

9. Brieflocher nach einem der Ansprüche 1 bis 8, dadurch gekennzeichnet, daß die Vorderkanten der Lagerlappen (13, 14; 23, 24) einen Anschlag für das zu lochende Schriftgut bilden.

## Claims

1. Letter punch including two components (1, 2) hingedly connected in the area of their longitudinal edges for the purpose of simultaneous punching of letters in two locations by way of two circular cylindrical cutters (12, 22) and co-acting templates (11, 21) whereby the two punch components (1, 2) are of identical shape, and each component comprises both a cut-out serving as template (11 or 21 respectively) and a circular cylindrical cutter (12 or 22 respectively) co-acting with the template (21 or 11 respectively) of the other component, characterised in that each punch component (1, 2) comprises two mounting flanges (13, 14; 23, 24) of which one has a mounting pin, and the other has a mounting eye to accommodate the mounting pin of the other punch component; that each punch component (1, 2) is formed in one piece; that a means for fixing the position (8, 19; 28, 29) relative to each other is formed onto the punch components (1, 2).

2. Letter punch according to claim 1, characterised in that the mounting flanges (13, 14; 23, 24) are rectangularly bent away from a plate of the punch components (1, 2).

3. Letter punch according to claim 1 or 2, characterised in that the mounting pins, formed onto a mounting flange (13, 23), are sleeveshaped.

4. Letter punch according to one of the claims 1 to 3, characterised in that the two punch components (1, 2) have a profile including two edge strips (15, 16; 25, 26) on the same level, and a central section (17, 27) on a parallel level.

5. Letter punch according to claim 4, characterised in that the mounting flanges (13, 14; 23, 24) are bent away from one of the two edge strips (16, 26).

6. Letter punch according to claim 4 or 5, characterised in that the templates (11, 21) and the cutters (12, 22) are disposed in the central section (17, 27) of the two punch components (1, 2).

7. Letter punch according to one of the claims 1 to 6, characterised in that the cutters (12, 22) are manufactured by an extrusion process.

8. Letter punch according to one of the claims 1 to 7, characterised in that in the middle region of the edge strip (16, 26) including the mounting flanges (13, 14; 23, 24) of the two punch components (1, 2) comb-like interengaging tongues (18, 19; 28, 29) serving to fix the positioning are bent away.

9. Letter punch according to one of the claims 1 to 8, characterised in that the front edges of the mounting flanges (13, 14; 23, 24) form an abutment means for the letters to be punched.

## Revendications

1. Perforateur à papier, comportant deux parties (1, 2) reliées entre elles de manière articulée au niveau de leurs bords longitudinaux, destiné à perforer un document simultanément en deux endroits au moyen de deux poinçons cylindriques (12; 22) et de matrices (11, 21) coopérant avec ces derniers, les deux parties (1, 2) du perforateur présentant la même configuration et chaque partie présentant un évidement servant de matrice (11; 21) et un poinçon cylindrique circulaire (12; 22) coopérant avec la matrice (21; 11) de l'autre partie, caractérisé en ce qu'il est formé, en tant qu'éléments solidaires de chaque partie (1, 2) du perforateur, respectivement deux pattes d'articulation (13, 14; 23, 24), l'une desquelles présente un tourillon et l'autre un oeillet d'appui recevant le tourillon de l'autre partie du perforateur, en ce que le poinçon cylindrique circulaire (12, 22) est réalisé en une seule pièce avec chaque partie de perforateur (1, 2) et en ce que sur les parties de perforateur (1, 2) sont formés des moyens {18, 19; 28, 29) pour assurer la position de celles-ci l'une par rapport à l'autre.

2. Perforateur à papier selon la revendication 1, caractérisé en ce que les pattes d'articulation (13, 14; 23, 24) sont repliées à angle droit à partir d'une plaque constitutive des parties (1, 2) du perforateur.

3. Perforateur selon la revendication 1 ou 2, caractérisé en ce que les tourillons solidaires de l'une (13, 23) des pattes d'articulation sont réalisés sous forme de douille.

4. Perforateur selon l'une quelconque des revendications précédentes, caractérisé en ce que les deux parties (1, 2) du perforateur présentent un profil avec deux bandes marginales (15, 16; 25, 26) situées dans un même plan et une partie médiane (17, 27) située dans un plan parallèle à ce dernier.

5. Perforateur selon la revendication 4, caractérisé en ce que les pattes d'articulation (13, 14; 23, 24) sont repliées à partir de l'une (16; 26) des deux bandes marginales.

6. Perforateur selon la revendication 4 ou 5, caractérisé en ce que les matrices (11; 21) et les poinçons (12; 22) sont disposés dans la portion médiane (17, 27) des deux parties (1, 2) du perforateur.

7. Perforateur selon l'une quelconque des revendications précédentes, caractérisé en ce que les poinçons (12, 22) sont fabriqués par le procédé d'emboutissage.

8. Perforateur selon l'une quelconque des revendications précédentes, caractérisé en ce que dans la région centrale des bandes marginales (16, 26) des deux parties de perforateur (1, 2) qui présentent les pattes d'articulation (13, 14; 23, 24), sont repliées respectivement des languettes (18, 19; 28, 29) s'engageant les unes dans les autres à la manière d'un peigne et servant à des fins de maintien en position.

9. Perforateur selon l'une quelconque des revendications précédentes, caractérisé en ce que les bords avant des battes d'articulation (13, 14; 23, 24) forment une butée pour le document à perforer.
